# EUROPÄISCHE PATENTSCHRIFT

(11) **EP 1 632 146 B1**
(45) Veröffentlichungstag und Bekanntmachung des Hinweises auf die Patenterteilung: **04.06.2008**
(21) Anmeldenummer: 05018981.0
(22) Anmeldetag: 01.09.2005
(51) Int. Cl.: A45C 11/36

(54) **Behältnis für ein Geometriedreieck und Flachmaterialstreifen zum Herstellen des Behältnisses**
Receptacle for a set square and sheet material for making such a receptacle
Récipient pour une équerre à dessin et feuille pour obtenir un tel récipient

(30) Priorität: 06.09.2004 DE 202004013993 U
(43) Veröffentlichungstag der Anmeldung: 08.03.2006
(73) Patentinhaber: Berkhahn, Klaus, 74081 Heilbronn (DE)
(72) Erfinder: Berkhahn, Klaus, 74081 Heilbronn (DE)
(74) Vertreter: Müller, Hans

(56) Entgegenhaltungen:
- WO-A-97/42094
- DE-A- 3 721 093
- DE-U- 7 512 077
- FR-A- 2 791 324
- GB-A- 2 108 831
- US-A- 2 016 489
- US-A- 3 109 241
- US-A- 5 749 463
- US-A1- 2003 010 815

## Beschreibung

### TECHNISCHES GEBIET

Die Erfindung betrifft ein Behältnis zur Aufnahme eines Geometriedreieckes. Die Erfindung betrifft auch einen Flachmaterialstreifen, aus dem sich ein solches Behältnis herstellen lässt.

### STAND DER TECHNIK

Aus der DE 9310773 U1 ist ein Schutzbehälter für Geometrie-Dreiecke bekannt. Dieser Schutzbehälter ist insgesamt 10 mm (Millimeter) hoch und besteht aus zwei über ein Scharnier miteinander verbundene, im Grundriss rechtwinklige dreieckige Platten. Über einen Schnappverschluss lassen sich die Platten aneinander befestigen, so dass ein allseitig verschlossener Schutzbehälter für ein oder mehrere Geometrie-Dreiecke vorhanden ist. Die beiden Platten des Schutzbehälters sind auf der Innen- oder Außenseite mit Verstärkungsrippen versehen, die eine Verformung der Platten und damit des Behälters verhindern sollen. Aufgrund dieser Rippen ist die Bauhöhe des Schutzbehälters entsprechend hoch.

Weiterhin ist ein Behältnis gemäß dem Oberbegriff des Anspruchs 1 aus der GB 2 108 831 A bekannt.

### DARSTELLUNG DER ERFINDUNG

Ausgehend von diesem vorbekannten Stand der Technik liegt der Erfindung die Aufgabe zugrunde, ein möglichst kleines Behältnis für ein Geometriedreieck anzugeben, das das Geometriedreieck ausreichend schützt und das kostengünstig hergestellt und einfach gehandhabt werden kann.

Diese Erfindung ist für das Behältnis durch die Merkmale des Anspruchs 1 und für einen einteiligen Flachmaterialstreifen, aus dem ein solches Behältnis beispielhaft hergestellt werden kann, durch die Merkmale des Anspruchs 23 gegeben. Sinnvolle Weiterbildungen der Erfindung sind Gegenstand von sich an diese Ansprüche jeweils anschließenden weiteren Ansprüchen.

Das erfindungsgemäße Behältnis für ein Geometriedreieck besitzt den Vorteil, dass es als Tasche vorhanden ist. Durch die Taschenöffnung kann das Geometriedreieck einfach und schnell in das Behältnis hineingeschoben und aus demselben herausgezogen werden. Die Innenraumbreite des Behältnisses ist der Dicke des Dreieckes so angepasst sein, dass das Dreieck ausreichend reibschlüssig in dem Behältnis einsitzt. Sofern das Behältnis aus einem einzigen Flachmaterialstreifen hergestellt wird, sind spezielle Scharnierausbildungen durch die Anordnung von Schwächungslinien nicht erforderlich. Das Behältnis lässt sich sehr klein, das heißt schmal ausbilden, wenn es jeweils nur für ein einziges Geometriedreieck ausgelegt wird. Es hat sich herausgestellt, dass ein vollständiges Verschließen des Behältnisses nicht erforderlich ist und dass das Ausbilden des Behältnisses dementsprechend in Art einer Tasche völlig ausreichend ist.

Nähere Merkmale eines solchen Behältnisses sind den in den Ansprüchen angegebenen weiteren Merkmalen sowie dem Ausführungsbeispiel zu entnehmen.

Das Verbinden der beiden das Behältnis bildenden Platten erfolgt über Abstandshalter, insbesondere über einen Plattenstreifen, der die beiden rechtwinkligen Platten über Schwächungslinien miteinander verbinden kann. Dieser Plattenstreifen besitzt vorzugsweise eine Breite, die der Dicke des jeweils einzulagernden Geometriedreieckes entspricht. Diese Breite entspricht im vorliegenden Beispielsfall auch der Stärke des Plattenmaterials. Das in einem weiteren Rand der beiden Platten vorhandene Plattenteil, das die beiden Platten in diesem Bereich auf Abstand hält, besitzt damit eine Dicke, die der Breite des Plattenstreifens und damit gleichzeitig der Dicke eines in das Behältnis einzulagernden Geometriedreieckes entspricht. Das Geometriedreieck sitzt dadurch ausreichend fest (reibschlüssig) in dem Behältnis ein.

Dieses Plattenteil kann entweder als Lasche einteilig - wiederum über eine ausgebildete Schwächungslinie - an einem Plattenteil anhängen oder es kann lose zwischen den beiden Platten angeordnet werden. Das Plattenteil kann an den beiden Platten angeklebt oder über beispielsweise zwei doppelseitige Klebebänder mit den beiden Platten fest verbunden werden. Das Plattenteil kann auch nur abschnittsweise vorhanden sein. Schwächungslinien können als Rill-Linien oder Perforationslinien ausgebildet sein.

Zum leichten Ergreifen eines in dem Behältnis eingesteckten Geometriedreieckes kann in zumindest einer der Platten des Behältnisses eine Rand-Ausnehmung vorhanden sein, durch die hindurch das Geometriedreieck leicht ergriffen und aus dem Behältnis herausgezogen werden kann.

Zur Identifizierung beispielsweise von Schülern mit ihrer jeweiligen Schule kann auf dem Behältnis ein Aufdruck der Schule oder sonstiger die Schule oder den Ort der Schule kennzeichnender Begriffe - Worte oder Bilder - angebracht sein. Diese Aufdrucke können als Einprägung oder als Schwarzweiß- oder Farbdruck vorgesehen werden.

Das Behältnis und damit das Plattenmaterial besteht vorzugsweise aus halbsteifem, flexiblem Kunststoffmaterial. Das Kunststoffmaterial und damit die einzelnen Platten des Behältnisses müssen nicht vollständig biegesteif sein.

Weitere Vorteile und Merkmale der Erfindung, insbesondere auch bezüglich des Flachmaterialstreifens, aus dem das Behältnis hergestellt werden kann, sind den in den Ansprüchen ferner angegebenen Merkmalen sowie dem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: eine Draufsicht auf ein Behältnis nach der Erfindung, mit teilweise in das Behältnis eingeschobenem Geometriedreieck,
- Fig. 2: eine Ansicht auf das Behältnis von Fig. 1 aus Richtung der Pfeile 2 - 2,
- Fig. 3: den Flachmaterialstreifen, aus dem das Behältnis gemäß Fig. 1 und 2 besteht,
- Fig. 4: eine Draufsicht auf eine zweite Ausführungsform eines Behältnisses nach der Erfindung,
- Fig. 5: den Flachmaterialstreifen, aus dem das Behältnis gemäß Fig. 4 besteht,
- Fig. 6: eine Draufsicht auf eine dritte Ausführungsform eines Behältnisses nach der Erfindung,
- Fig. 7: den Flachmaterialstreifen, aus dem das Behältnis gemäß Fig. 6 besteht,
- Fig. 8: eine Draufsicht auf eine vierte Ausführungsform eines Behältnisses nach der Erfindung, mit Auswölbungen als Abstandshalter in einer der beiden Platten,
- Fig. 9: einen Schnitt längs der Linie 9-9 in Fig. 8,
- Fig. 10: eine Draufsicht auf eine fünfte Ausführungsform eines erfindungsgemäßen Behältnisses, mit einer an einem Taschenrand herausragenden Lochleiste.

### WEGE ZUM AUSFÜHREN DER ERFINDUNG

Ein Behältnis 10 zur Aufnahme eines Geometriedreiecks 12 besitzt zwei rechtwinklige Platten 14,16, die über einen zwischen ihnen vorhandenen Plattenstreifen 18 miteinander verbunden sind. Das als Tasche ausgebildete Behältnis 10 besitzt eine Taschenöffnung 19, durch die hindurch ein Geometriedreieck 12 in das Behältnis eingeschoben oder aus demselben herausgezogen werden kann.

Der Plattenstreifen 18 grenzt über eine Schwächungslinie 20 an der Platte 14 und über eine Schwächungslinie 22 an der Platte 16 an. Die Schwächungslinien 20, 22 grenzen unmittelbar an den jeweils ersten Rand 24 der Platte 14 beziehungsweise an den ersten Rand 26 der Platte 16 an. Die Ränder 24, 26 bilden die an die Plattenöffnung 19 angrenzenden Katheten der Platten 14,16, deren Grundflächen jeweils denen eines gleichschenkligen, rechtwinkligen Dreiecks entsprechen. Die Schwächungslinien 20, 22 sind im vorliegenden Beispielsfall als Perforationslinien ausgebildet.

An dem zweiten Rand 28 der einen Platte 14, der die Hypotenuse dieser dreieckigen Platte 14 bildet, hängt über eine Schwächungslinie 30 ein Plattenteil 32 einstückig an. Alle Schwächungslinien 20, 22, 30 sind durch teilweises Einschneiden in das jeweilige Plattenmaterial hergestellt. Die Dicken 36 der Platten 14, 16 und des Plattenteils 32 (Fig. 2) entsprechen im vorliegenden Beispielsfall der Breite 34 des Plattenstreifens 18. Die Dicke 36 ist im vorliegenden Fall geringfügig größer als die Dicke des Geometriedreieckes 12. Auf diese Weise kann das Geometriedreieck 12 mit geringem Spiel im Bereich des dritten Randes 38 der beiden Platten 14, 16 in das Behältnis 10 hineingeschoben werden.

Das Plattenteil 32 liegt in seinem umgeschlagenen Zustand mit seiner in Fig. 3 sichtbaren Seite auf der Platte 14. Über die Schwächungslinie 30 hängt es dabei einteilig an der Platte 14. Auf seiner anderen, gegenüberliegenden Seite liegt die auf die Platte 14 umgeschlagene andere Platte 16 auf. Das Plattenteil 32 wird dabei sowohl an der Platte 14 als auch an der Platte 16 angeklebt. Dieses Ankleben kann mittels Klebstoff erfolgen oder mittels zweier doppelseitig klebender Klebebänder. Statt einer Verklebung kann bei einem dafür geeigneten Material auch eine Verschweißung vorgesehen werden.

Das Plattenteil 32 braucht nicht durchgängig längs des gesamten Randes 28 vorhanden zu sein, das Plattenteil 32 dient lediglich dazu, die beiden Platten 14, 16 auf entsprechenden Abstand zu halten und ein Herausrutschen des Geometriedreieckes 12 aus dem Behältnis 10 im Bereich des Randes 28 zu verhindern.

In dem jeweiligen dritten Rand 38 der beiden Platten 14, 16 ist eine identische, halbkreisförmige Ausnehmung 40 vorhanden. Dieser Rand 38 stellt die zweite Kathete der dreieckigen Grundfläche der beiden Platten 14, 16 dar. Im Bereich der beiden Ausnehmungen 40 kann ein vollständig in dem Behältnis 10 einsitzendes Geometriedreieck 12 leicht ergriffen und aus dem Behältnis herausgezogen werden.

Das Material des Flachmaterialstreifens 11 (Fig. 3), aus dem das Behältnis 10 besteht, ist ein flexibles, halbsteifes Kunststoffmaterial. Das Material erlaubt ein geringfügiges Verbiegen der jeweiligen Plattenteile. Zusammen mit dem ebenfalls gering flexiblen Geometriedreieck ist ein insgesamt ausreichend steifes, einen ausreichenden Schutz für ein einsitzendes Geometriedreieck bietendes Behältnis vorhanden.

In dem nicht von einem in das Behältnis 10 eingeschobenen Geometriedreieck eingenommenen Platz innerhalb des Behältnisses 10 kann zumindest ein beispielsweise als Loch ausgebildeter Durchbruch vorgesehen werden, mittels dem das Behältnis aufgehängt werden könnte. Im vorliegenden Beispielsfall würde das zumindest eine Loch durch das Plattenteil 32 hindurchgehen.

Das in Fig. 4 dargestellte Behältnis 10.4 entspricht in seiner Funktion dem vorstehend beschriebenen Behältnis 10.

Im Unterschied zum Behältnis 10 besitzt das Behältnis 10.4 eine Platte 14.5, die im Unterschied zur Platte 14 des Behältnisses 10 um zwei Teilbereiche 14.4 im Bereich der Taschenöffnung 19 verlängert ist. In jedem Teilbereich 14.4 ist ein Loch 42 vorhanden. Beide Löcher 42 ermöglichen, das Behältnis 10.4 beispielsweise in einen eine entsprechende Lochmechanik aufweisenden Ordner einzuhängen. Die Lochmechanik des Ordners verhindert dabei, dass ein in das Behältnis 10.4 eingeschobenes Geometriedreieck 12 ungewollt aus dem Behältnis 10. 4 durch die Taschenöffnung 19 hindurch herausrutschen kann. Das Geometriedreieck 12 könnte sich höchstens bis zu der Lochmechanik, das heißt bis zu den Löchern 42 ein Stück weit aus der Taschenöffnung 19 nach - in Fig. 4 - links herausbewegen.

Auch in der Platte 14.5 ist ebenso wie bei der Platte 14 des Behältnisses 10 eine Ausnehmung 40.5 vorhanden, die sich zusammensetzt aus der halbkreisförmigen Bogenform entsprechend der Form der Ausnehmung 40 und einer gleich breiten schlitzartigen Ausnehmung 40.6, die quer durch den Teilbereich 14.4 hindurchgeht, so wie dies der Fig. 5 unmittelbar zu entnehmen ist.

Bei dem in Fig. 6 und 7 dargestellten Behältnis 10.6 hängt das Plattenteil 32.6, welches dem Plattenteil 32 des Behältnisses 10 funktionell entspricht, nicht im Bereich der Hypotenuse, sondern im Bereich der an die Taschenöffnung 19 angrenzenden einen Kathete der dreieckigen Platte 16 über eine Schwächungslinie 30.7 einstückig an. Dementsprechend ist der Plattenstreifen 18.6, der die Platten 14, 16 einstückig über Schwächungslinien 20.6 und 22.6 miteinander verbindet, nicht längs der Kathete, so wie es bei dem Behältnis 10 der Fall ist, sondern über der Hypotenuse der beiden Platten 14,16 vorhanden.

Das in Fig. 8 dargestellte Behältnis 10.8 entspricht weitgehend dem Behältnis 10.4 mit dem Unterschied, dass statt des Plattenteils 32 des Behältnisses 10.4 die Wirkung dieses Plattenteils 32 als Abstandshalter ersetzt ist durch in der oberen Platte 16.8 der beiden Platten 14.5, 16.8 vorhandene Ausprägungen 46. Im Bereich dieser Ausprägungen 46 sind die obere und untere Platte 16.8,14.5 miteinander verschweißt. Die Ausprägungen oder Prägewarzen 46 haben eine Kraghöhe, die der Dicke des Plattenteils 32 entspricht.

Zusätzlich ist eine demgegenüber eine geringere Kraghöhe aufweisende weitere Auswölbung beziehungsweise Prägewarze 48 im Bereich außerhalb des Plattenteils 32 vorhanden, das heißt im Bereich des von dem Geometriedreieck 12 eingenommenen Lichtraumes innerhalb des Behältnisses 10.8. Diese Warze erhöht den Reibschluss und verhindert bei einem ansonsten möglicherweise lockeren Sitz des Geometriedreieckes 12 in dem Behältnis, dass das Geometriedreieck 12 ungewollt aus dem Behältnis herausrutschen beziehungsweise herausfallen kann. Der in Fig. 9 dargestellte Teilschnitt verdeutlicht dies.

Bei dem in Fig. 10 dargestellten Behältnis 10.10 ist im Gegensatz zum Behältnis 10.4 ein demgegenüber verändertes Plattenteil 32 vorhanden. An dem Plattenteil 32 ist ein Teilbereich 32.10 einstückig befestigt, welcher aus dem Bereich der Tasche und damit aus dem Bereich der beispielsweise oberen Platte 16 und auch aus dem Bereich der darunter liegenden unteren Platte herausragt. In diesem Plattenteil 32.10 sind, ähnlich wie es bei den Plattenteilen 14.4 der Fall ist, zwei Löcher 42 vorhanden. Das Behältnis 10.10 kann daher einerseits an den beiden Teilbereichen 14.4 oder an dem Teilbereich 32.10 in eine entsprechende Lochmechanik eingehängt werden. Im allgemeinen wird an einem Behältnis lediglich einer der beiden Teilbereiche, also entweder die Teilbereiche 14.4 oder der Teilbereich 32.10 vorhanden sein. Der jeweilige Teilbereich 14.4, 32.10 braucht nicht über die gesamte Gehäuseausdehnung sich zu erstrecken, so wie dies in Fig. 4 oder Fig. 10 dargestellt ist. Die Teilbereiche müssen lediglich vorhanden sein, damit das eine oder vorzugsweise die beiden Löcher 42 an dem betreffenden Plattenteil, wie beispielsweise bei der Fig. 5 an dem Plattenteil 14.5, fest angeordnet werden kann beziehungsweise können. Aufgrund des Teilbereiches 32.10 kann das Plattenteil 32 nicht einstückig an einer Platte 14 oder 16 anhängen, sondern ist als loses Teil zwischen den beiden Platten des Behältnisses 10.10 eingesetzt und an den Innenseiten beider Platten des Behältnisses 10.10 angeklebt oder angeschweißt.

## Patentansprüche

1. Behältnis (10,10.4,10.6,10.8,10.10) für ein eine dreieckige Grundfläche aufweisendes Geometriedreieck (12),
- das in Art einer eine einseitige Taschenöffnung (19) aufweisenden Tasche ausgebildet ist, **dadurch gekennzeichnet, dass** das Behältnis
- zwei die beiden einander gegenüberliegenden Grundflächen des Geometriedreiecks (12) abdeckenden, den Grundflächen des Geometriedreiecks (12) angepassten Platten (14, 14.4, 14.5, 16, 16.8) aufweist,
- - durch die das Geometriedreieck (12) im wesentlichen vollständig beidseitig bedeckbar ist,
- dass zwischen den beiden Platten (14,14.4, 14.5, 16, 16.8) angeordneten Abstandshalter (18, 18.6, 32, 32.6, 46)
- - die im Bereich des längs zweier Ränder der Platten (14,14.4,14.5,1.6, 16.8) umlaufenden Taschenrands angeordnet sind,
- - durch die die beiden Platten (14,14.4, 14-5, 16, 16.8) fest miteinander verbunden sind,
- wobei das Behältnis offen ist und die Taschenöffnung (19) von dem Taschenrand, der mittels der Abstandshalter (18, 18.6, 32, 32.6, 46) eine zur Aufnahme des Geometriedreiecks (12) entsprechende Breite (34, 36) aufweist, freigelassen wird,
- und wobei durch die Taschenöffnung (19) hindurch das Geometriedreieck (12) einerseits in das Behältnis hineinschiebbar und zwischen diesen beiden Platten (14,14.4,14.5,16,16.8) des Behältnisses reibschlüssig lagerbar ist und andererseits wieder aus dem Behältnis herausnehmbar ist.

2. Behältnis nach Anspruch 1,
- **dadurch gekennzeichnet, dass**
- Abstandshalter längs des umlaufenden Taschenrandes zumindest bereichsweise vorhanden sind.

3. Behältnis nach Anspruch 2
- **dadurch gekennzeichnet, dass**
- Abstandshalter in Form von zumindest in einer Platte (16.8) vorhandenen Ausformungen dieser Platte (16.8) vorhanden sind.

4. Behältnis nach Anspruch 3,
- **dadurch gekennzeichnet, dass**
- Ausformungen in Form von Prägewarzen (46) vorhanden sind.

5. Behältnis nach einem der vorstehenden Ansprüche,
- **dadurch gekennzeichnet, dass**
- die beiden Platten (14, 14.5,16, 16.8) dreieckig sind und mindestens über einen zumindest bereichsweise vorhandenen, einen Abstandshalter darstellenden, Plattenstreifen (18, 18.6) miteinander verbunden sind, dessen die Höhe des Abstandshalters definierende Breite (34) nicht kleiner ist als die Dicke (36) eines Geometriedreieckes (12).

6. Behältnis nach Anspruch 5,
- **dadurch gekennzeichnet, dass**
- der Plattenstreifen (18, 18.6) jeweils einteilig mit den beiden Platten (14, 14.5, 16) längs eines Randes (24, 26, 28) der Platten (14,14.5,16) verbunden ist,
- der Verbindungsbereich zwischen dem Plattenstreifen (18, 18.6) und der jeweiligen Platte (14, 14.5, 16) als Schwächungslinie (20, 20.6, 22, 22.6) vorhanden ist.

7. Behältnis nach Anspruch 6,
- **dadurch gekennzeichnet, dass**
- Schwächungslinien (20, 20.6, 22, 22.6) als Rill-Linien und/oder als Perforationslinien ausgebildet sind.

8. Behältnis nach Anspruch 6,
- **dadurch gekennzeichnet, dass**
- ein Plattenteil (32,32.6) im Bereich eines jeweiligen anderen Randes (24, 26, 28) der beiden Platten (14,14.5,16) vorhanden ist,
- dieses Plattenteil (32, 32.6) auf der Innenseite von zumindest einer der beiden Platten (14, 14.5, 16) im Bereich dieses anderen Randes befestigbar wie insbesondere anklebbar oder anschweißbar ist.

9. Behältnis nach Anspruch 8,
- **dadurch gekennzeichnet, dass**
- das Plattenteil (32, 32.6) zumindest bereichsweise vorhanden ist.

10. Behältnis nach Anspruch 8 oder 9,
- **dadurch gekennzeichnet, dass**
- das Plattenteil (32, 32.6) an dem anderen Rand einer (14,14.5) der beiden Platten über eine Schwächungslinie (30, 30.7) einteilig anhängt.

11. Behältnis nach Anspruch 10,
- **dadurch gekennzeichnet, dass**
- das Plattenteil (32, 32.6) auch an derjenigen Platte (14, 14.5) befestigbar wie insbesondere anklebbar ist, mit der das Plattenteil (32, 32.6) einteilig verbunden ist.

12. Behältnis nach einem der vorstehenden Ansprüche,
- **dadurch gekennzeichnet, dass**
- ein doppelseitiges Klebeband zum Ankleben des Plattenteils (32, 32.6) und/oder des Plattenstreifens (18,18.6) an jeweils einer Platte (14,14.5, 16) vorhanden ist.

13. Behältnis nach einem der vorstehenden Ansprüche,
- **dadurch gekennzeichnet, dass**
- die freien Innenflächen der mit gegenseitigem Abstand übereinanderliegenden beiden Platten (14,14.5,16,16.8) gleich oder größer der Grundfläche eines Geometriedreieckes (12) sind.

14. Behältnis nach einem der vorstehenden Ansprüche,
- **dadurch gekennzeichnet, dass**
- eine Platte (14.5) um zumindest einen Teilbereich (14.4) größer als die andere Platte (16, 16.8) ist,
- der Teilbereich (14.4) im Bereich der Taschenöffnung (19) vorhanden ist.

15. Behältnis nach einem der vorstehenden Ansprüche,
- **dadurch gekennzeichnet, dass**
- im Bereich der schlitzartigen Taschenöffnung (19) ein Fehlbereich (40, 40.5, 40.6) in zumindest einer der beiden Platten (14,14.4,14.5,16,16.8) vorhanden ist.

16. Behältnis nach Anspruch 14 oder 15,
- **dadurch gekennzeichnet, dass**
- ein mit dem Fehlbereich (40) zusammenhängender weiterer Fehlbereich (40.4) im Teilbereich (14.4) vorhanden ist.

17. Behältnis nach einem der Ansprüche 14 bis 16,
- **dadurch gekennzeichnet, dass**
- im Bereich der schlitzartigen Taschenöffnung (19) in jeder der beiden Platten ein Fehlbereich (40) vorhanden ist,
- diese beiden Fehlbereiche (40) zumindest teilweise übereinander liegen.

18. Behältnis nach einem der vorstehenden Ansprüche,
- **dadurch gekennzeichnet, dass**
- in zumindest einem Randbereich zumindest ein Aufhänge- oder Befestigungsloch (42) vorhanden ist.

19. Behältnis nach Anspruch 18,
- **dadurch gekennzeichnet, dass**
- das zumindest eine Befestigungsloch (42) in einem an der einen Platte (14.5) zusätzlich vorhandenen Teilbereich (14.4) und/oder im Bereich des Plattenteils (32) und/oder in einem an dem Plattenteil (32) zusätzlich vorhandenen, auskragenden Teilbereich (32.10) vorhanden ist.

20. Behältnis nach einem der vorstehenden Ansprüche,
- **dadurch gekennzeichnet, dass**
- ein Aufdruck auf der Außenseite von zumindest einer der beiden Platten vorhanden ist,
- der Aufdruck als Einprägung, Einfräsung und/oder als Schwarzweiß- oder Farbdruck vorhanden ist.

21. Behältnis nach einem der vorstehenden Ansprüche,
- **dadurch gekennzeichnet, dass**
- das Behältnis aus zumindest einem Flachmaterialstreifen aus halbsteifem, flexiblem Kunststoffmaterial hergestellt ist.

22. Behältnis nach einem der vorstehenden Ansprüche,
- **dadurch gekennzeichnet, dass**
- im Bereich der von einem Geometriedreieck (12) eingenommenen Innenfläche der zumindest einen Platte (16.8) zumindest eine Auswölbung wie inbesondere eine Prägewarze (48) vorhanden ist.

23. Plachmaterialstreifen (11) zum Herstellen eines Behältnisses für ein Geometriedreieck, nach einem der vorstehenden Ansprüche, wobei
- zwei parallel zueinander angeordnete, gleich lange Schwächungslinien (20, 20.6, 22, 22.6) einerseits an denselben Plattenstreifen (18, 18.6) angrenzen und andererseits an jeweils einen Rand einer rechtwinkligen, dreieckigen Platte (14, 14.5, 16) angrenzen,
- an einem anderen Rand einer (14, 14.5) der beiden Platten ein Plattenteil (32, 32.6) in Form einer Lasche über eine dritte Schwächungslinie (30, 30.7) anhängt,
- dieses Plattenteil (32, 32.6) im auf die Platte (14,14.5) umgeschlagenen Zustand nicht in den Bereich des Plattenstreifens (18,18.6) hineinragt.

24. Flachmaterialstreifen nach Anspruch 23,
- **dadurch gekennzeichnet, dass**
- das Plattenteil (32, 32.6) im auf die Platte (14, 14.5) umgeschlagenen Zustand an keiner Stelle aus dem Bereich dieser Platte (14, 14.5) herausragt.

25. Flachmaterialstreifen nach Anspruch 23 oder 24,
- **dadurch gekennzeichnet, dass**
- die rechtwinklige Dreiecksfläche der Platte (14, 14.5) abzüglich der Fläche des Plattenteils (32, 32.6) nicht kleiner, insbesondere geringfügig größer als die Grundfläche des Geometriedreieckes (12) ist.

## Claims

1. Case (10, 10.4, 10.6, 10.8, 10.10) for a geometry triangle (12) having a triangular base surface,
- which case is configured in the style of a jacket having a jacket opening (19) on one side, **characterized in that** the case
- has two plates (14, 14.4, 14.5, 16, 16.8) covering the two mutually opposite base surfaces of the geometry triangle (12) and tailored to the base surfaces of the geometry triangle (12),
-- by which the geometry triangle (12) can be substantially fully covered on both sides,
- **in that** between the two plates (14, 14.4, 14.5, 16, 16.8) spacers (18, 18.6, 32, 32.6, 46) are arranged,
-- which are disposed in the region of the jacket edge skirting two edges of the plates (14, 14.4, 14.5, 16, 16.8),
-- and by which the two plates (14, 14.4, 14.5, 16, 16.8) are fixedly connected to each other,
- wherein the case is open and the jacket opening (19) is left free from the jacket edge, which by means of the spacers (18, 18.6, 32, 32.6, 46) has an appropriate width (34, 36) for receiving the geometry triangle (12),
- and wherein, through the jacket opening (19), the geometry triangle (12), on the one hand, can be slid into the case and stored between these two plates (14, 14.4, 14.5, 16, 16.8) of the case in a frictionally tight manner and; on the other hand, can be removed again from the case.

2. Case according to Claim 1, **characterized in that** spacers are present, at least in sections, along the circumferential jacket edge.

3. Case according to Claim 2, **characterized in that** spacers are present in the form of shaped elements, present at least in one plate (16.8), of the said plate (16.8).

4. Case according to Claim 3, **characterized in that** shaped elements are present in the form of bosses (46).

5. Case according to one of the preceding claims, **characterized in that** the two plates (14, 14.5, 16, 16.8) are triangular and are connected to each other at least by a plate strip (18, 18.6) which is present at least in sections and constitutes a spacer and the width (34) of which, that defines the height of the spacer, is no less than the thickness (36) of a geometry triangle (12).

6. Case according to Claim 5, **characterized in that**
- the plate strip (18, 18.6) is integrally connected to each of the two plates (14, 14.5, 16) along one edge (24, 26, 28) of the plates (14, 14.5, 16),
- the connecting region between the plate strip (18, 18.6) and the respective plate (14, 14.5, 16) is present as a weakening line (20, 20.6, 22, 22.6).

7. Case according to Claim 6, **characterized in that** weakening lines (20, 20.6, 22, 22.6) are configured as scored lines and/or as perforation lines.

8. Case according to Claim 6, **characterized in that**
- a plate part (32, 32.6) is present in the region of a respective other edge (24, 26, 28) of the two plates (14, 14.5, 16),
- this plate part (32, 32.6) can be fastened, e.g. in particular can be stuck or welded, on the inner side of at least one of the two plates (14, 14.5, 16) in the region of this other edge.

9. Case according to Claim 8, **characterized in that** the plate part (32, 32.6) is present, at least in sections.

10. Case according to Claim 8 or 9, **characterized in that** the plate part (32, 32.6) is integrally attached to the other edge of one (14, 14.5) of the two plates by a weakening line (30, 30.7).

11. Case according to Claim 10, **characterized in that** the plate part (32, 32.6) can also be fastened, e.g. in particular can be stuck, to that plate (14. 14.5) to which the plate part (32, 32.6) is integrally connected.

12. Case according to one of the preceding claims, **characterized in that** a double-sided adhesive tape is present for sticking the plate part (32, 32.6) and/or the plate strip (18, 18.6) to a respective plate (14, 14.5, 16).

13. Case according to one of the preceding claims, **characterized in that** the free inner surfaces of the two plates (14, 14.5, 16, 16.8) lying one above the other at a mutual distance apart are equal to or larger than the base surface of a geometry triangle (12).

14. Case according to one of the preceding claims, **characterized in that**
- a plate (14.5) is larger than the other plate (16, 16.8) by at least one sub-region (14.4),
- the sub-region (14.4) is present in the region of the jacket opening (19).

15. Case according to one of the preceding claims, **characterized in that** in the region of the slit-like jacket opening (19) a cutout area (40, 40.5, 40.6) is present in at least one of the two plates (14, 14.4, 14.5, 16, 16.8).

16. Case according to Claim 14 or 15, **characterized in that** a further cutout area (40.4), connected with the cutout area (40), is present in the sub-region (14.4).

17. Case according to one of Claims 14 to 16, **characterized in that**
- in the region of the slit-like jacket opening (19), a cutout area (40) is present in each of the two plates,
- these two cutout areas (40) lie at least partially one above the other.

18. Case according to one of the preceding claims, **characterized in that** in at least one edge region at least one suspension or mounting hole (42) is present.

19. Case according to Claim 18, **characterized in that** the at least one mounting hole (42) is present in a sub-region (14.4) additionally present on one plate (14.5), and/or in the region of the plate part (32), and/or in a projecting sub-region (32.10) additionally present on the plate part (32).

20. Case according to one of the preceding claims, **characterized in that**
- an imprint is present on the outer side of at least one of the two plates,
- the imprint is present as an impression, a milled recess and/or as a black and white or colour print.

21. Case according to one of the preceding claims, **characterized in that** the case is produced from at least one flat material strip made of semi-rigid, flexible plastics material.

22. Case according to one of the preceding claims, **characterized in that** in the region of the inner surface of the at least one plate (16.8), which inner surface is occupied by a geometry triangle (12), at least one bulge, e.g. in particular a boss (48), is present.

23. Flat material strip (11) for producing a case for a geometry triangle, according to one of the preceding claims, wherein
- two mutually parallel, equally long weakening lines (20, 20.6, 22, 22.6), on the one hand, adjoin the same plate strip (18, 18.6) and, on the other hand, adjoin a respective edge of a right-angled, triangular plate (14, 14.5, 16),
- to another edge of one (14, 14.5) of the two plates, a plate part (32, 32.6) in the form of a flap is attached by a third weakening line (30, 30.7),
- this plate part (32, 32.6), in the state turned over onto the plate (14, 14.5), does not jut into the region of the plate strip (18, 18.6).

24. Flat material strip according to Claim 23, **characterized in that** the plate part (32, 32.6), in the state turned over onto the plate (14, 14.5), at no point juts out of the region of this plate (14, 14.5).

25. Flat material strip according to Claim 23 or 24, **characterized in that** the right-angled, triangular surface of the plate (14, 14.5), less the surface of the plate part (32, 32.6), is no smaller, in particular is slightly larger, than the base surface of the geometry triangle (12).

## Revendications

1. Réceptacle (10, 10.4, 10.6, 10.8, 10.10) destiné à une équerre à dessin (12) présentant une surface de base triangulaire,
- réalisé à la manière d'une poche munie d'un orifice unilatéral (19), **caractérisé par le fait que** ledit réceptacle
- comprend deux platines (14, 14.4, 14.5, 16, 16.8) qui recouvrent les deux surfaces de base de l'équerre à dessin (12), mutuellement opposées, sont adaptées auxdites surfaces de base de ladite équerre à dessin (12),
-- et par lesquelles l'équerre à dessin (12) peut être recouverte de part et d'autre, pour l'essentiel intégralement ;
- et **par le fait que** des organes d'espacement (18, 18.6, 32, 32.6, 46), interposés entre les deux platines (14, 14.4, 14.5, 16, 16.8),
-- sont disposés dans la région du bord de la poche, s'étendant périphériquement le long de deux bords des platines (14, 14.4, 14.5, 16, 16.8),
-- et assurent la liaison mutuelle rigide des deux platines (14, 14.4, 14.5, 16, 16.8),
- sachant que le réceptacle est ouvert, et que l'orifice (19) de la poche est dégagé par le bord de ladite poche qui, suite à la présence des organes d'espacement (18, 18.6, 32, 32.6, 46), possède une largeur correspondante (34, 36) en vue de recevoir l'équerre à dessin (12),
- et sachant que ladite équerre à dessin (12) peut, en traversant l'orifice (19) de la poche, être d'une part insérée dans le réceptacle en étant retenue, par frottement, entre ces deux platines (14, 14.4, 14.5, 16, 16.8) dudit réceptacle ; et, d'autre part, extraite de nouveau dudit réceptacle.

2. Réceptacle selon la revendication 1,
- **caractérisé par le fait que**
- des organes d'espacement sont présents, au moins par zones, le long du bord périphérique de la poche.

3. Réceptacle selon la revendication 2,
- **caractérisé par**
- la présence d'organes d'espacement revêtant la forme de zones déformées dans au moins une platine (16.8), et présentes sur cette platine (16.8).

4. Réceptacle selon la revendication 3,
- **caractérisé par**
- la présence de zones déformées revêtant la forme d'ergots poinçonnés (46).

5. Réceptacle selon l'une des revendications précédentes,
- **caractérisé par le fait que**
- les deux platines (14, 14.5, 16, 16.8) sont triangulaires et sont reliées, l'une à l'autre, par l'intermédiaire d'au moins une bande aplatie (18, 18.6) qui est présente au moins par zones, matérialise un organe d'espacement et dont la largeur (34), définissant la hauteur dudit organe d'espacement, n'est pas inférieure à l'épaisseur (36) d'une équerre à dessin (12).

6. Réceptacle selon la revendication 5,
- **caractérisé par le fait que**
- la bande aplatie (18, 18.6) est respectivement reliée d'un seul tenant aux deux platines (14, 14.5, 16), le long d'un bord (24, 26, 28) desdites platines (14, 14.5, 16),
- la zone de liaison, entre ladite bande aplatie (18, 18.6) et la platine (14, 14.5, 16) considérée, se présentant comme une ligne d'affaiblissement (20, 20.6, 22, 22.6).

7. Réceptacle selon la revendication 6,
- **caractérisé par le fait que**
- des lignes d'affaiblissement (20, 20.6, 22, 22.6) sont réalisées sous la forme de lignes striées et/ou de lignes perforées.

8. Réceptacle selon la revendication 6,
- **caractérisé par** la présence
- d'une partie aplatie (32, 32.6) dans la région d'un bord respectivement autre (24, 26, 28) des deux platines (14, 14.5, 16),
- cette partie aplatie (32, 32.6) pouvant être fixée sur la face intérieure d'au moins l'une des deux platines (14, 14.5, 16), dans la région dé cet autre bord, en pouvant notamment être rapportée par collage ou par soudage.

9. Réceptacle selon la revendication 8,
- **caractérisé par le fait que**
- la partie aplatie (32, 32.6) est présente au moins par zones.

10. Réceptacle selon la revendication 8 ou 9,
- **caractérisé par le fait que**
- la partie aplatie (32, 32.6) se rattache, d'un seul tenant, à l'autre bord de l'une (14, 14.5) des deux platines, par l'intermédiaire d'une ligne d'affaiblissement (30, 30.7).

11. Réceptacle selon la revendication 10,
- **caractérisé par le fait que**
- la partie aplatie (32, 32.6) peut également être fixée et, notamment, rapportée par collage sur la platine (14, 14.5) à laquelle ladite partie aplatie (32, 32.6) est reliée d'un seul tenant.

12. Réceptacle selon l'une des revendications précédentes,
- **caractérisé par**
- la présence d'un ruban adhésif biface, en vue du collage rapporté de la partie aplatie (32, 32.6), et/ou de la bande aplatie (18, 18.6), sur une platine (14, 14.5, 16) considérée.

13. Réceptacle selon l'une des revendications précédentes,
- **caractérisé par le fait que**
- les surfaces intérieures libres des deux platines (14, 14.5, 16, 16.8), superposées avec espacement mutuel, sont égales ou supérieures à la surface de base d'une équerre à dessin (12).

14. Réceptacle selon l'une des revendications précédentes,
- **caractérisé par le fait**
- **qu'**une platine (14.5) est plus grande que l'autre platine (16, 16.8), d'au moins la valeur d'une zone partielle (14.4),
- ladite zone partielle (14.4) étant présente dans la région de l'orifice (19) de la poche.

15. Réceptacle selon l'une des revendications précédentes,
- **caractérisé par le fait**
- **qu'**une zone dépouillée (40, 40.5, 40.6) est présente dans au moins l'une des deux platines (14, 14.4, 14.5, 16, 16.8), dans la région de l'orifice (19) de la poche qui est réalisé à la manière d'une fente.

16. Réceptacle selon la revendication 14 ou 15,
- **caractérisé par**
- la présence, dans la zone partielle (14.4), d'une zone dépouillée supplémentaire (40.4) faisant corps avec la zone dépouillée (40).

17. Réceptacle selon l'une des revendications 14 à 16,
- **caractérisé par**
- la présence d'une zone dépouillée (40) dans chacune des deux platines, dans la région de l'orifice (19) de la poche qui est réalisé à la manière d'une fente,
- ces deux zones dépouillées (40) étant au moins partiellement superposées.

18. Réceptacle selon l'une des revendications précédentes,
- **caractérisé par le fait**
- **qu'**au moins un trou (42) de suspension ou de fixation est présent dans au moins une région marginale.

19. Réceptacle selon la revendication 18,
- **caractérisé par**
- la présence d'au moins un trou de fixation (42) dans une zone partielle (14.4) additionnellement présente sur l'une (14.5) des platines ; et/ou dans la région de la partie aplatie (32) ; et/ou dans une zone partielle saillante (32.10) additionnellement présente sur ladite partie aplatie (32).

20. Réceptacle selon l'une des revendications précédentes,
- **caractérisé par**
- la présence d'une inscription sur la face extérieure d'au moins l'une des deux platines,
- ladite inscription revêtant la forme d'une empreinte matricée, d'un fraisage dans la masse, et/ou d'une impression en noir et blanc ou en couleur.

21. Réceptacle selon l'une des revendications précédentes,
- **caractérisé par le fait que**
- ledit réceptacle est fabriqué à partir d'au moins une plaque en matière plastique semi-rigide, douée de flexibilité.

22. Réceptacle selon l'une des revendications précédentes,
- **caractérisé par**
- la présence d'au moins un bombement, revêtant notamment la forme d'un ergot poinçonné (48), dans la région de la surface intérieure de la platine (16.8) concernée au minimum, ladite surface étant occupée par une équerre à dessin (12).

23. Plaque de matériau (11) pour la fabrication d'un réceptacle selon l'une des revendications précédentes, destiné à une équerre à dessin, plaque dans laquelle
- deux lignes d'affaiblissement (20, 20.6, 22, 22.6) de longueurs identiques, s'étendant parallèlement l'une à l'autre, sont d'une part adjacentes aux mêmes bandes aplaties (18, 18.6) et sont, d'autre part, limitrophes d'un bord respectif d'une platine triangulaire (14, 14.5, 16) à angle droit,
- une partie aplatie (32, 32.6) revêtant la forme d'une patte se rattache, par l'intermédiaire d'une troisième ligne d'affaiblissement (30, 30.7), à un autre bord de l'une (14, 14.5) des deux platines,
- à l'état rabattu sur la platine (14, 14.5), cette partie aplatie (32, 32.6) ne pénètre pas dans la région de la bande aplatie (18, 18.6).

24. Plaque de matériau selon la revendication 23,
- **caractérisée par le fait que**,
- à l'état rabattu sur la platine (14, 14.5), la partie aplatie (32, 32.6) ne fait saillie, en aucun emplacement, au-delà de la région de cette platine (14, 14.5).

25. Plaque de matériau selon la revendication 23 ou 24,
- **caractérisée par le fait que**,
- abstraction faite de la surface de la partie aplatie (32, 32.6), la surface du triangle rectangle de la platine (14, 14.5) n'est pas plus petite et est, en particulier, légèrement plus grande que la surface de base de l'équerre à dessin (12).
